# EUROPÄISCHE PATENTANMELDUNG

(11) **EP 2 573 000 A1**
(43) Veröffentlichungstag der Anmeldung: **27.03.2013**
(21) Anmeldenummer: 12006422.5
(22) Anmeldetag: 13.09.2012
(51) Int. Cl.: B65B 59/04, B65B 9/04

(54) **Schalenverschliessmaschine**

(30) Priorität: 21.09.2011 DE 102011113968
(71) Anmelder: Multivac Sepp Haggenmüller GmbH & Co. KG, 87787 Wolfertschwenden (DE)
(72) Erfinder: Kult, Alexander, 87435 Kempten (DE)
(74) Vertreter: Grünecker, Kinkeldey, Stockmair & Schwanhäusser

(57) **Zusammenfassung**

Die Erfindung bezieht sich auf eine Schalenverschließmaschine (1) mit einem Oberwerkzeug (10), das zu Wartungs- oder Reinigungszwecken von einer Arbeitsposition in eine zweite Position seitlich aus der Schalenverschließmaschine (1) heraus bewegbar ist, wobei das Oberwerkzeug (10) in der zweiten Position zusätzlich schwenkbar ist, um die Zugänglichkeit bei einer Reinigung zu verbessern.

## Beschreibung

Die Erfindung bezieht sich auf eine Schalenverschließmaschine mit einem Oberwerkzeug, das zu Wartungs- oder Reinigungszwecken von einer Arbeitsposition in eine zweite Position seitlich aus der Schalenverschließmaschine heraus bewegbar ist, mit den Merkmalen des Anspruchs 1.

In der DE 20 2006 010 803 U1 und EP 1 598 275 A1 ist ein Werkzeugwechselwagen für eine technische Einrichtung, beispielsweise für eine Schalenverschließmaschine, offenbart. Dabei kann ein Oberwerkzeug der Siegelstation über Schienen, die in der Schalenverschließmaschine und auf dem Werkzeugwechselwagen vorgesehen sind, aus der Schalenverschließmaschine auf den Werkzeugwechselwagen geschoben werden.

In der DE 10 2008 019 628 A1 ist eine Tiefziehverpackungsmaschine mit einem Werkzeugwechselwagen offenbart und die DE 10 2010 009 536 1 zeigt eine Tiefziehverpackungsmaschine mit einem schwenkbaren tragenden Oberteil, um eine Zugänglichkeit an ein Werkzeugoberteil zu ermöglichen. In der DE 10 2005 006 533 A1 ist eine Schalenverschließmaschine mit einem schwenkbaren Siegelwerkzeugoberteil offenbart. Die DE 10 2005 018 659 A1 zeigt eine Vorrichtung zum Füllen von Bechern mit einem seitlich herausschiebbaren Verschließaggregat.

Ober- und Unterwerkzeuge einer Schalenverschließmaschine werden üblicherweise auseinander bewegt, um dem Bediener von außerhalb der Maschine nach Öffnen der entsprechenden Schutzhaube den Zugang an die Werkzeuge zum Reinigen und Warten zu ermöglichen. Dabei fallen Produktreste, die sich am Oberwerkzeug befinden und abgewaschen oder abgesprüht werden, nach unten auf das Unterwerkzeug oder in andere Bereiche der Maschine.

Aufgabe der vorliegenden Erfindung ist es, die Möglichkeit zum Reinigen oder Warten eines Werkzeuges einer Schalenverschließmaschine verbessern.

Diese Aufgabe wird gelöst durch eine Schalenverschließmaschine mit den Merkmalen des Anspruchs 1. Vorteilhafte Weiterbildungen sind in den Unteransprüchen angegeben.

Die erfindungsgemäße Schalenverschließmaschine weist ein Siegelwerkzeug mit einem Oberwerkzeug und einem Unterwerkzeug auf, um eine Deckelfolie auf eine Schale, die in einer Produktionsrichtung in das Siegelwerkzeug gefördert wird, zu siegeln, wobei das Oberwerkzeug von einer Arbeitsposition in eine zweite Position aus der Schalenverschließmaschine heraus bewegbar ist, und wobei das Oberwerkzeug in der zweiten Position zu Wartungs- oder Reinigungszwecken schwenkbar ist. Somit ist ein ergonomisches Reinigen des Oberwerkzeuges ohne Zuhilfenahme eines Werkzeugwechselwagens auf einfache Weise ermöglicht. Die Handhabung der Maschine wird dadurch verbessert, dass das Oberwerkzeug auch in geschwenkter Stellung weiterhin mit der Maschine verbunden bleibt.

Vorzugsweise ist die zweite Position so weit außerhalb der Schalenverschließmaschine vorgesehen, dass sich das Oberwerkzeug in dieser Position vollständig seitlich außerhalb der Schalenverschließmaschine befindet. Die Formulierung "seitlich" ist als "quer zur Produktionsrichtung der Schalenverschließmaschine" zu verstehen. Dadurch können Produktrückstände, die vom Oberwerkzeug heruntergewaschen werden, auf den Hallenboden fallen und gelangen somit nicht in die Maschine, beispielsweise auf das Unterwerkzeug.

Das Oberwerkzeug ist in seiner zweiten Position in vorteilhafter Weise wenigstens um 45 Grad, vorzugsweise um 90 Grad, schwenkbar, insbesondere um eine horizontale Achse. Dies ermöglicht eine optimierte Zugänglichkeit und verbessert die visuelle Kontrolle durch das Reinigungspersonal.

Das Unterwerkzeug ist vorzugsweise von einer Arbeitsposition in eine zweite Position seitlich aus der Schalenverschließmaschine heraus bewegbar, wobei das Unterwerkzeug in seiner zweiten Position schwenkbar ist, um auch das Unterwerkzeug derart reinigen zu können, dass dabei Produktreste nicht in die Maschine, sondern auf einfache Weise auf den Hallenboden abgewaschen werden können.

Dabei ist es vorteilhaft, wenn das Unterwerkzeug wenigstens um 90 Grad, vorzugsweise um 180 Grad, schwenkbar ist, insbesondere um eine horizontale Achse, um den Reinigungsvorgang der Oberseite des Unterwerkzeugs zu erleichtern und zu verbessern.

Bevorzugt ist das Oberwerkzeug und/oder das Unterwerkzeug auf Schienen absetzbar, da dies ein automatisches Entfernen des Oberwerkzeugs oder des Unterwerkzeugs aus dem Maschinengestell bzw. von einem Hubwerk mit anschließendem Absetzen auf Schienen ermöglicht. Der Bediener bzw. das Reinigungspersonal kann in Folge das Oberwerkzeug oder das Unterwerkzeug manuell bewegen.

Vorzugsweise sind die Schienen lösbar in der Schalenverschließmaschine angebracht, somit können sie in einer festen Länge und auf einfache Weise hergestellt werden.

In einer vorteilhaften Variante sind die Schienen zum Beispiel teleskopisch seitlich aus der Schalenverschließmaschine herausziehbar, um dem Bediener den Vorgang zu erleichtern, da er zu Reinigungszwecken keine zusätzlichen Maschinenelemente bereitstellen muss.

In einer weiteren vorteilhaften Variante sind das Oberwerkzeug und/oder das Unterwerkzeug von einer Arbeitsposition in die zweite Position schwenkbar.

Bevorzugt ist eine Klemmvorrichtung an einem Ende einer Schiene vorgesehen, um das Oberwerkzeugs oder das Unterwerkzeugs in einer geschwenkten Stellung zu arretieren, was den Reinigungsvorgang für das Reinigungspersonal erleichtert.

Das Oberwerkzeug oder das Unterwerkzeug sind vorzugsweise aus der zweiten Position für einen Werkzeugwechsel entfernbar, der nach einem Reinigungsvorgang erfolgen kann.

Im Folgenden werden vorteilhafte Ausführungsbeispiele der Erfindung anhand einer Zeichnung näher erläutert. Im Einzelnen zeigen:
- Figur 1:: eine schematische Ansicht einer Schalenverschließmaschine,
- Figur 2:: eine schematische Schnittansicht einer erfindungsgemäßen Schalenverschließmaschine in Produktionsrichtung mit einem Oberwerkzeug in einer Arbeitsposition,
- Figur 3:: eine schematische Seitenansicht der Figur 2,
- Figur 4:: eine schematische Schnittansicht in Produktionsrichtung mit einem Oberwerkzeug in einer auf Schienen abgesetzte Position,
- Figur 5:: eine schematische Schnittansicht in Produktionsrichtung mit einem Oberwerkzeug in einer zweiten Position,
- Figur 6:: eine schematische Schnittansicht in Produktionsrichtung mit einem Oberwerkzeug in einer geschwenkten Position und
- Figur 7:: eine schematische Schnittansicht in Produktionsrichtung einer Variante mit einem schwenkbaren Oberwerkzeug.

Gleiche Komponenten sind in den Figuren durchgängig mit gleichen Bezugszeichen versehen worden.

Figur 1 zeigt eine Schalenverschließmaschine 1 mit einer Siegelstation 2, in der nicht dargestellte Schalen mit einer Deckelfolie 3 versiegelt werden. Ein Greifersystem 4 mit zwei Greiferarmen 5 ist dazu vorgesehen, Schalen in einer Produktionsrichtung P von einem Zuführförderer 6 in die Siegelstation 2 zu befördern. Nach dem Siegelvorgang in der Siegelstation 2 werden die versiegelten Schalen mittels des Greifersystems 4 aus der Siegelstation 2 heraus transportiert, auf einem Abführband 7 abgelegt und weiteren Prozessschritten zugeführt.

Figur 2 zeigt in einer Schnittansicht eine erfindungsgemäße Schalenverschließmaschine 1 mit einer Siegelstation 2, die ein Oberwerkzeug 10 und ein Unterwerkzeug 11 aufweist. Das Oberwerkzeug 10 befindet sich in der Arbeitsposition an einem Tragrahmen 12. Das Unterwerkzeug 11 befindet sich in der Arbeitsposition auf einem Hubwerk 13. Schienen 14 sind am Maschinenrahmen 15 mittels Bolzen 16 ansteckbar angebracht.

In der seitlichen Schnittansicht von Figur 3 ist gezeigt, dass je eine teleskopische Schiene 14 an je einem Maschinenrahmen 15 unterhalb des Oberwerkzeugs 10 bzw. des Tragrahmens 12 angebracht ist. Die Schiene 14 weist einen Absatz 16a auf, der dafür ausgelegt ist, ein Schwenken bzw. Drehen der Unterseite 17 des Oberwerkzeugs 10 um einen Schwenkzapfen 18 zu verhindern und somit das Oberwerkzeug auch bei einer Bewegung entlang der Schiene 14 waagrecht zu halten.

Figur 4 zeigt das Oberwerkzeug 10, nachdem es vom Unterwerkzeug 11 über das Hubwerk 13 von der Arbeitsposition übernommen worden war, anschließend von dem Tragrahmen 12 getrennt und nach unten bewegt wurde, damit die Schwenkzapfen 18 auf den Schienen 14 aufliegen. Das Hubwerk 13 hat das Unterwerkzeug 11 in seine Arbeitsposition gebracht. An der Schiene 14 ist an einem ersten Ende ein Anschlag 19 angebracht, der eine unbeabsichtigte Bewegung nach hinten (in der Zeichnung nach links dargestellt) verhindert. Ein Anschlag 20 befindet sich an einem zweiten, äußeren Ende der Schiene 14. Der Anschlag 20 definiert die Schwenkposition S.

An diesem äußeren Ende der Schiene 14 ist auch eine Klemmvorrichtung 21 vorgesehen, die schwenkbar ausgeführt ist, um den Schwenkzapfen 18 nach Erreichen der zweiten Position beziehungsweise Schwenkposition S in dieser arretieren zu können, wie in Figur 5 dargestellt.

Figur 6 zeigt das Oberwerkzeug 10, das um eine horizontale Schwenkachse gegen den Uhrzeigersinn geschwenkt wurde, um die Unterseite 17 des Oberwerkzeugs 10 für den Bediener zugänglich zu machen. Die Schwenkachse ist dabei die Achse des Schwenkzapfens 18. Diese Achse kann durch den Massenschwerpunkt des Oberwerkzeugs 10 verlaufen. Das Oberwerkzeug 10 kann mittels der Klemmvorrichtung 21 in jeder beliebigen Stellung arretiert werden.

Wird die Klemmvorrichtung 21 weggeschwenkt und damit der Schwenkzapfen 18 freigegeben, so ist in dieser Position auch eine Übernahme des Oberwerkzeugs 10 von einem nicht gezeigten Werkzeugwechselwagen ermöglicht.

Fig. 7 zeigt eine Variante einer erfindungsgemäßen Schalenverschließmaschine 1, bei der das Oberwerkzeug 10 über Schwenkarme 22 aus einer Arbeitsposition an dem Tragrahmen 12 quer zur Produktionsrichtung P aus der Schalenverschließmaschine 1 heraus in die zweite Position geschwenkt werden kann. Dabei können die Schwenkarme 22 am Maschinenrahmen 15 befestigt sein. Der Schwenkarm 22 ist mit dem Schwenkzapfen 18 des Oberwerkzeugs 10 lösbar verbunden, um auch einen herkömmlichen Werkzeugwechsel mittels eines Werkzeugwechselwagens zu ermöglichen.

Analog zu der dargestellten Bewegbarkeit des Oberwerkzeugs 10 in eine zweite Position oder Schwenkposition S, in der das Oberwerkzeug 10 geschwenkt werden kann, ist in einer Variante der Erfindung auch eine ebensolche Bewegbarkeit des Unterwerkzeugs 11 möglich. Zu diesem Zweck können ebenfalls teleskopische Schienen oder Schwenkarme vorgesehen sein, um das Unterwerkzeug 11 aus seiner Arbeitsposition in eine zweite Position seitlich neben der Schalenverschließmaschine 1 zu bringen. Über die Schienen beziehungsweise über die Schwenkarme bleibt das Unterwerkzeug 11 auch in dieser zweiten Position weiterhin mit der Schalenverschließmaschine 1 verbunden, aber es kann dort in eine zu Wartungs- oder Reinigungszwecken leicht zugängliche Position geschwenkt werden, insbesondere um eine horizontale Achse. Dabei kann der maximale Schwenkwinkel begrenzt sein, beispielsweise auf 45° oder 90°. Allerdings ist auch eine Schwenkbarkeit um volle 180° denkbar.

## Patentansprüche

1. Schalenverschließmaschine (1), die ein Siegelwerkzeug (2) umfassend ein Oberwerkzeug (10) und ein Unterwerkzeug (11) aufweist, um eine Deckelfolie (3) auf eine in einer Produktionsrichtung (P) in das Siegelwerkzeug (2) geförderte Schale zu siegeln, wobei das Oberwerkzeug (10) von einer Arbeitsposition in eine zweite Position aus der Schalenverschließmaschine (1) heraus bewegbar ist, **dadurch gekennzeichnet, dass** das Oberwerkzeug (10) in der zweiten Position zu Wartungs- oder Reinigungszwecken schwenkbar ist.

2. Schalenverschließmaschine nach Anspruch 1, **dadurch gekennzeichnet, dass** die zweite Position so weit außerhalb der Schalenverschließmaschine (1) ist, dass sich das Oberwerkzeug (10) seitlich außerhalb der Schalenverschließmaschine (1) befindet.

3. Schalenverschließmaschine nach einem der vorangehenden Ansprüche, **dadurch gekennzeichnet, dass** das Oberwerkzeug (10) in der zweiten Position wenigstens um 45 Grad, vorzugsweise um 90 Grad, schwenkbar ist.

4. Schalenverschließmaschine nach einem der vorangehenden Ansprüche, **dadurch gekennzeichnet, dass** das Unterwerkzeug (11) von einer Arbeitsposition in eine zweite Position seitlich aus der Schalenverschließmaschine (1) heraus bewegbar ist, wobei das Unterwerkzeug (11) in seiner zweiten Position schwenkbar ist.

5. Schalenverschließmaschine nach Anspruch 4, **dadurch gekennzeichnet, dass** das Unterwerkzeug (11) in seiner zweiten Position wenigstens um 90 Grad, vorzugsweise um 180 Grad, schwenkbar ist.

6. Schalenverschließmaschine nach einem der vorangehenden Ansprüche, **dadurch gekennzeichnet, dass** das Oberwerkzeug (10) und/oder das Unterwerkzeug (11) auf Schienen (14) absetzbar ist.

7. Schalenverschließmaschine nach 6, **dadurch gekennzeichnet, dass** die Schienen (14) lösbar in der Schalenverschließmaschine (1) angebracht sind.

8. Schalenverschließmaschine nach einem der Ansprüche 6 bis 7, **dadurch gekennzeichnet, dass** die Schienen (14) seitlich aus der Schalenverschließmaschine (1) herausziehbar sind.

9. Schalenverschließmaschine nach einem der Ansprüche 6 bis 8, **dadurch gekennzeichnet, dass** eine Klemmvorrichtung (21) am einem Ende einer Schiene (14) vorgesehen ist, um das Oberwerkzeugs (10) oder das Unterwerkzeugs (11) in einer geschwenkten Stellung zu arretieren.

10. Schalenverschließmaschine nach einem der Ansprüche 1 bis 5, **dadurch gekennzeichnet, dass** das Oberwerkzeug (10) und/oder das Unterwerkzeug (11) von der Arbeitsposition in die zweite Position schwenkbar ist.

11. Schalenverschließmaschine nach Anspruch 10, **dadurch gekennzeichnet, dass** zum Schwenken des Oberwerkzeugs (10) und/oder des Unterwerkzeugs (11) jeweils zwei Schwenkarme (22) vorgesehen sind.

12. Schalenverschließmaschine nach Anspruch 11, **dadurch gekennzeichnet, dass** die Schwenkarme (22) am Maschinenrahmen (15) angebracht sind.

13. Schalenverschließmaschine nach einem der vorangehenden Ansprüche, **dadurch gekennzeichnet, dass** das Oberwerkzeug (10) oder das Unterwerkzeug (11) in der zweiten Position für einen Werkzeugwechsel entfernbar ist.
